# EUROPÄISCHE PATENTSCHRIFT

(11) **EP 3 510 895 B1**
(45) Veröffentlichungstag und Bekanntmachung des Hinweises auf die Patenterteilung: **26.02.2020**
(21) Anmeldenummer: 19151611.1
(22) Anmeldetag: 14.01.2019
(51) Int. Cl.: A47C 7/14, A47C 9/00, A47C 1/032

(54) **STUHL MIT EINER STUHLSÄULE, AUF DER EIN EIN SITZELEMENT TRAGENDES KOPPLUNGSELEMENT GELAGERT IST**
CHAIR WITH A CHAIR COLUMN, ON WHICH A COUPLING ELEMENT SUPPORTING AN ELEMENT OF A SEAT IS LOCATED
CHAISE DOTÉE D'UN MONTANT SUR LEQUEL EST MONTÉ UN ÉLÉMENT DE COUPLAGE PORTANT UN ÉLÉMENT DE SIÈGE

(30) Priorität: 16.01.2018 DE 102018100863
(43) Veröffentlichungstag der Anmeldung: 17.07.2019
(73) Patentinhaber: Figueroa Büro für Gestaltung GmbH, 31848 Bad Münder (DE)
(72) Erfinder: Figueroa, Daniel, 31848 Bad Münder (DE)
(74) Vertreter: Sroka, Peter-Christian

(56) Entgegenhaltungen:
- EP-A1- 3 108 768
- DE-U1-202004 005 366

## Beschreibung

Die Erfindung betrifft einen Stuhl gemäß dem Oberbegriff des Patentanspruchs 1.

Ein derartiger Stuhl ist in der EP 3 108 768 B1 beschrieben, die auf den gleichen Erfinder zurückgeht, wie die vorliegende Erfindung.

Bei dem bekannten Stuhl hat das Stützelement im Wesentlichen die Form einer Kugel, an deren Außenumfang die Achselemente angeordnet sind.

Bedingt durch die Kugelform des Stützelementes und die an die Mantelfläche der Kugel anschließenden Achselemente hat das bekannte Kopplungselement in horizontaler Richtung einen relativ großen Raumbedarf, der bei Stühlen häufig nicht verfügbar ist.

Bei einem in der DE 20 2004 005 366 U1 beschriebenen Stuhl ist zwischen dem Sitzträger und einem den Sitzträger tragenden Fußgestell eine Wippmechanik angeordnet, die eine Neigung des Sitzträgers gegenüber der Horizontalen sowohl in einer vorne/hinten-Richtung als auch einer rechts/links-Richtung des Sitzträgers ermöglicht. Die Wippmechanik (30) enthält einen mittigen Rohrabschnitt (40b) zur Aufnahme der Stuhlsäule (24) des Fußgestells und einen integral mit dem Rohabschnitt (40b) ausgebildeten umlaufenden Plattenabschnitt (40a), der auf Federblöcken (38, 42) abgestützt ist. Die Wippmechanik ist in einem unteren Gehäuseteil (34) untergebracht, in den ein oberes Gehäuseteil (32) eingepasst ist, wobei das Gehäuseteil (34) fest mit dem Sitzträger verbunden ist.

Der Erfindung liegt die Aufgabe zugrunde, einen Stuhl mit einem Kopplungselement zu schaffen, das gegenüber dem Stuhl gemäß der EP 3 108 768 B1 einen verringerten Raumbedarf hat.

Zur Lösung dieser Aufgabe dienen die Merkmale des Kennzeichens des Patentanspruchs 1. Auf diese Weise kann der Platz- bzw. Raumbedarf für das Kopplungselement, verglichen mit dem bekannten, in der EP 3 108 768 B1 beschriebenen Stuhl, entsprechend den Höhen der beiden Kugelsegmente in horizontaler Richtung beträchtlich verringert werden.

Die Achselemente haben vorzugsweise eine längliche Quaderform, deren Längsachsen rechtwinklig zu den Achsen X, Y verlaufen.

Gemäß einer weiteren bevorzugten Ausführungsform der Erfindung sind in die untere Halbschale elastisch verformbare Elemente eingesetzt, die rechteckige Stützflächen für die Unterseiten der quaderförmigen Achselemente aufweisen.

Gemäß einer weiteren bevorzugten Ausführungsform der Erfindung wird vorgeschlagen, dass in die obere Halbschale elastisch verformbare Elemente eingesetzt sind, die rechteckige Stützflächen für die Oberseiten der Achselemente aufweisen.

Die elastisch verformbaren Elemente können vorzugsweise mittels streifenförmiger Verbindungselemente miteinander verbunden sein, die bei fest miteinander verbundenen unteren und oberen Halbschalen zwischen diesen eingeklemmt sind. Damit können die elastisch verformbaren Elemente zur Vereinfachung der Montage als Einheit in die unteren und ggf. oberen Halbschalen eingesetzt werden.

Die Erfindung wird im Folgenden anhand der Zeichnung näher beschrieben:
Figur 1 zeigt in vereinfachter, schematisierter, dimetrischer Explosions-Darstellung eine erste Ausführungsform des Kopplungselementes des erfindungsgemäßen Stuhles;
die Figuren 2 bis 4 zeigen in schematisierter Darstellung teilweise im Schnitt das Kopplungselement gemäß Figur 1 im zusammengebauten Zustand in unterschiedlichen Schwenkstellungen;
Figur 5 zeigt in vereinfachter, schematisierter, dimetrischer Explosions-Darstellung eine zweite Ausführungsform eines Kopplungselementes des erfindungsgemäßen Stuhles;
die Figuren 6 bis 8 zeigen in schematisierter Darstellung teilweise im Schnitt das Kopplungselement gemäß Figur 5 im zusammengebauten Zustand in unterschiedlichen Schwenkstellungen;
Figur 9 zeigt einen Radialschnitt des Stützelementes mit den beiden Schwenkachsen X und Y. Gemäß den Figuren 1 und 2 enthält das erfindungsgemäß gestaltete Kopplungselement 2
   - ein kugelförmiges Stützelement 3,
   - eine untere Halbschale 6 mit einem halbkugelförmig gestalteten Innenflächenabschnitt 6'
   - eine obere Halbschale 7 mit einem halbkugelförmigen Innenflächenabschnitt 7'.

Die obere Halbschale trägt einen nicht dargestellten Stuhlsitz und eine nicht dargestellte Sitzlehne.

Bei fest miteinander verbundenen, unteren und oberen Halbschalen 6 und 7 ist das Stützelement 3 zwischen den halbkugelförmig gestalteten Innenflächenabschnitten der beiden Halbschalen beweglich gelagert.

Das kugelförmige Stützelement 3 hat senkrecht zu den X-, Y- und Z-Achsen ausgerichtete Schnittebenen, die durch Abtrennen von Kugelsegmenten von dem virtuell als Kugel ausgebildeten Stützelement 3 entstanden sind.

An den die X- und Y-Achsen schneidenden Schnittebenen des verbliebenen Stützelementes 3 sind quaderförmige Achselemente 4 bzw. 5 angeordnet, die einstückig mit dem Stützelement 3 geformt sind.

Die Längsachsen der quaderförmigen Achselemente 4 verlaufen senkrecht zu den X- und Y-Achsen.

In die untere Halbschale 6 sind elastisch verformbare Lagerelemente 8 als Stützflächenelemente für die Achselemente 4 bzw. 5 einsetzbar bzw. eingesetzt.

Gemäß Figur 1 sind benachbarte, elastisch verformbare Stützelemente 8 mittels streifenförmigen Verbindungselementen 9 miteinander verbunden, so dass bei der Montage des Kopplungselementes 2 die elastisch verformbaren Stützelemente 8 mit den Verbindungselementen 9 als Einheit in die untere Halbschale 6 eingesetzt werden können.

Figur 2 zeigt das erfindungsgemäße Kopplungselement 2 in der Ruhestellung; die Figuren 3 und 4 zeigen das Kopplungselement 2 in entgegengesetzten Schwenkstellungen.

In eine in dem Stützelement 3 angebrachte Öffnung ist die Stuhlsäule 10 eingefügt, auf die zusätzlich noch eine **nicht dargestellte** Gasdruckfeder aufgesetzt sein kann.

Gemäß den Figuren 5 bis 8 sind sowohl in die untere Halbschale 6 als auch in die obere Halbschale 7 für die Achselemente 4 und 5 elastisch verformbare Lagerelemente 8, 8' einsetzbar bzw. eingesetzt.

In die Figur 9 sind die X- und Y-Achsen des Stützelementes 3 eingezeichnet.

## Patentansprüche

1. Stuhl mit einer Stuhlsäule (10), auf der ein ein Sitzelement (1) tragendes Kopplungselement (2) gelagert ist, das
- ein Stützelement (3) mit einer Außenfläche mit kugelförmig ausgebildeten Abschnitten,
- zwei sich gegenüberliegende, fest miteinander verbundene, untere und obere Halbschalen (6, 7) mit jeweils halbkugelförmig gestalteten Innenflächenabschnitten (6'; 7'), zwischen denen das Stützelement (3) beweglich gelagert ist,
- zwei an dem Stützelement (3) angeordnete, entlang einer ersten Achse (X) ausgerichtete Achselemente (4) und zwei weitere, an dem Stützelement (3) angeordnete Achselemente (5), die entlang einer die erste Achse (X) rechtwinklig schneidenden zweiten Achse (Y) ausgerichtet sind, und
- elastisch verformbare Lagerelelemente (8, 8') für die Achselemente (4, 5) aufweist, derart, dass das Sitzelement (1) entgegen der Rückstellkräfte der Lagerelemente (8, 8') um beide Achsen (X und Y) verschwenkbar ist, **dadurch gekennzeichnet, dass** die Achselemente (4, 5)
- an Schnittebenen anschließen, die durch virtuelles Abtrennen von Kugelsegmenten von dem virtuell als Kugel ausgebildeten Stützelement (3) entstanden sind, und
- einstückig mit dem Stützelement (3) ausgebildet sind.

2. Stuhl nach Anspruch 1, **dadurch gekennzeichnet**, das die Achselemente (4, 5) eine längliche Quaderform haben, deren Längsachsen rechtwinklig zu den Achsen (X, Y) verlaufen.

3. Stuhl nach Anspruch 1, **dadurch gekennzeichnet, dass** die Lagerelemente (8) in die untere Halbschale (6) eingesetzt sind und rechteckige Stützflächen für die Unterseiten der Achselemente (4; 5) aufweisen.

4. Stuhl nach Anspruch 3, **dadurch gekennzeichnet, dass** in die obere Halbschale (7) Lagerelemente (8') eingesetzt sind, die rechteckige Stützflächen für die Oberseiten der Achselemente (4; 5) aufweisen.

5. Stuhl nach Anspruch 3 **dadurch gekennzeichnet, dass** benachbarte Lagerelemente (8, 8') mittels streifenförmiger Verbindungselemente (9) miteinander verbunden sind, die bei fest miteinander verbundenen unteren und oberen Halbschalen (6, 7) zwischen diesen eingeklemmt sind.

6. Stuhl nach Anspruch 1, **dadurch gekennzeichnet, dass** das Stützelement (3) eine axial verlaufende Öffnung zum Einschieben des oberen Endes der Stuhlsäule (10) aufweist.

7. Stuhl nach Anspruch 6, **dadurch gekennzeichnet, dass** die Stuhlsäule (10) an ihrem oberen Ende eine in die axiale Öffnung des Stützelementes (3) einschiebbare Gasdruckfeder trägt.

8. Stuhl nach Anspruch 1, **dadurch gekennzeichnet, dass** die elastisch verformbaren Elemente aus einem Elastomer bestehen.

9. Stuhl nach einem der Ansprüche 1 bis 8, **dadurch gekennzeichnet, dass** zwischen die obere Halbschale (7) und das Sitzelement (1) eine Synchronmechanik-Einheit zur Verlagerung des Sitzelementes (1) in im Wesentlichen horizontaler Richtung in Abhängigkeit von der Schwenkbewegung einer Sitzlehne angebracht ist, die mit dem Sitzelement (1) und der Synchronmechanik-Einheit gekoppelt ist.

10. Stuhl nach Anspruch 1, **dadurch gekennzeichnet, dass** das Stützelement (3) senkrecht zur Z-Achse ausgerichtete parallele Schnittflächen hat, die durch Abtrennen von Kugelsegmenten von dem Stützelement (3) entstanden sind.

## Claims

1. Chair containing a chair post (10) and a seat element (1) which is mounted on a coupling member (2) containing
- a supporting element (3) the outer surface of which is provided with spherical sections,
- two facing each other lower and upper semi-shells (6, 7) which are connected together and have hemispherical inner surfaces (6', 7'), between which the supporting element (1) is movably mounted,
- two axle members (4) arranged at the supporting element (3) and being orientated alongside a first axis (X) and two other axle members (5) arranged at the supporting element (3) and which are orientated alongside a second axis (Y) which cuts the first axis (X) right-angled and
- elastically deformable bearing units (8, 8') for the axle members (4, 5) such that the seat element (1) is swingable around the two axes (X and Y) **characterised in that** the axle members (4, 5)
- join to cutting planes which are virtually arisen by virtual cutting off spherical calottes from the supporting element (3) and
- are formed in one-piece with the supporting element (3).

2. Chair according to claim 1, **characterised in that** the axle elements (4, 5) have the form of elongate cuboids, the longitudinal axis of which are perpendicularly orientated with respect to the axis (X, Y).

3. Chair according to claim 1, **characterised in that** bearing units (8) are inserted into the lower semi-shells (6) and are provided with rectangular supporting areas for the underside of the axle members (4; 5).

4. Chair according to claim 3, **characterised in that** bearing units (8') are inserted into the upper semi-shell (7) which bearing units form rectangular bearing areas for the upper sides of the axle elements (4; 5).

5. Chair according to claim 3, **characterised in that** neighbouring bearing units (8; 8') are linked together by means of strip-shaped connecting elements (9), which are jammed between the lower and upper semi-shells (6, 7) when firmly linked together.

6. Chair according to claim 1, **characterised in that** the supporting element (3) is provided with an axially orientated opening for inserting the upper end of the chair post (10).

7. Chair according to claim 6, **characterised in that** the chair post (10) is provided at its upper end with a gas pressure spring, which is insertable into the axial opening of the supporting element (3).

8. Chair according to claim 1, **characterised in that** elastically deformable units consist of an elastomer.

9. Chair according to one of the claims 1 or 8, **characterised in that** a synchronized mechanism is disposed between the upper semi-shell (7) and the seat element (1) for displacing the seat element (1) in an essentially horizontal direction depending on the rotational movement of a seat back, which is coupled with the seat element (1) and the synchronized mechanism.

10. Chair according to claim 1, **characterised in that** the supporting element (3) is provided with parallel cutting faces, which, with respect to the Z-axis, are vertically orientated and orientated by cutting of spherical segments from the supporting element (3).

## Revendications

1. Chaise avec une colonne de chaise (10) sur la quelle un élément de couplage (2) est située, que port un élément de siège, quel élément de couplage contient
- un élément de support (3) avec une surface extérieure avec des parties sphériques,
- deux demi-enveloppes opposées (6, 7) inférieures et supérieures, qui sont reliées solidement et comportent des sections intérieures (6', 7') hémisphériques, respectivement, entre lesquelles l'élément de support (3) est monté mobile,
- deux éléments d'axe (4) qui sont attachés à l'élément de support (3) et sont orientés suivant un axe premier (X) et deux autre éléments d'axe (5) qui sont attachés à l'élément de support (3) et sont orientés suivant un deuxième axe (Y) qui coupe l'axe premier à l'angle droite, et
- éléments du palier (8, 8') élastiquement déformables pour les éléments d'axe (4,5)
de telle façon que l'élément de siège (1) est articulé d'une manière pivotante autour les deux axes (X et Y) contre la force de rappel des éléments du palier (8, 8') **caractérisée en ce que**
- les éléments d'axe (4, 5) joignent aux plans de coupe, qui sont produits par séparation virtuelle des segments à sphère d'élément de support (3) qui est formé virtuellement comme sphère
- et sont formés en une pièce avec l'élément de support (3).

2. Chaise d'après la revendication 1, **caractérisée en ce que** les éléments d'axe (4, 5) ont une forme oblongue, les axes longitudinaux desquels sont orientés à angles droits relativement aux axes (X, Y).

3. Chaise d'après la revendication 1, **caractérisée en ce que** les éléments du palier (8) sont placés dans la demi-enveloppe (6) inférieure et ont faces de support rectangulaires pour les faces inférieures des éléments d'axe (4 ; 5).

4. Chaise d'après la revendication 3, **caractérisée en ce que** les éléments de palier (8') sont placés dans la demi-enveloppe (7) supérieur et ont faces de support rectangulaires pour la face supérieure des éléments d'axe (4 ; 5).

5. Chaise d'après la revendication 3, **caractérisée en ce que** les éléments de palier (8, 8') adjacentes sont reliés par éléments d'assemblage (9) en forme des bandes qui sont bloqués entre les demi-enveloppes intérieures et supérieures (6, 7) quand celles sont connectées rigidement.

6. Chaise d'après la revendication 1, **caractérisée en ce que** l'élément de support (3) a une ouverture axiale pour placer du bout supérieur de la colonne de chaise (10).

7. Chaise d'après la revendication 6, **caractérisée en ce que** la colonne de chaise (10) porte à son bout supérieur un ressort pneumatique qui est insérable dans l'ouverture axial d'élément du support (3).

8. Chaise d'après la revendication 1, **caractérisée en ce que** les éléments élastiques consistent en élastomère.

9. Chaise d'après l'une des revendications 1 à 8, **caractérisée en ce qu'**entre la demi-enveloppe supérieure (7) et l'élément de siège (1) est placée une unité mécaniquement synchronisée pour déplacer l'élément de siège essentiellement dans une direction horizontale, dépendant du mouvement pivotant d'un dos de chaise qui est couplé avec l'élément de support et l'unité mécaniquement synchronisée.

10. Chaise d'après la revendication 1, **caractérisée en ce que** l'élément de support (3) a des surfaces en coupe parallèles qui sont orientées verticalement à l'axe Z et qui sont produites par séparation des segments à sphère d'élément de support (3).
